# FASCICULE DE BREVET EUROPEEN

(11) **EP 0 484 190 B1**
(45) Date de publication et mention de la délivrance du brevet: **04.08.1993**
(21) Numéro de dépôt: 91402402.1
(22) Date de dépôt: 10.09.1991
(51) Int. Cl.: A63G 9/02

(54) **Appareil à mouvement pendulaire pour le balancement d'au moins une personne**
Pendelbewegungsvorrichtung zum Schaukeln mindestens einer Person
Apparatus with pendular movement for the swinging of at least one person

(30) Priorité: 30.10.1990 FR 9013749
(43) Date de publication de la demande: 06.05.1992
(73) Titulaire: ARTIX S.A., F-60120 Breteuil sur Noye (FR)
(72) Inventeur: Stremler, Jean Pierre, F-92100 Boulogne Billancourt (FR)
(74) Mandataire: Ecrepont, Robert

(56) Documents cités:
- US-A- 2 800 949
- US-A- 3 447 802
- US-A- 4 190 248

## Description

L'invention se rapporte à un appareil à mouvement pendulaire pour le balancement d'au moins une personne.

L'invention concerne spécialement mais non exclusivement un appareil de divertissement des enfants et communément dénommé balancoire.

Précisément, l'invention concerne un appareil du type de celui décrit dans le brevet américain US-A-2.800.949, c'est à dire un appareil pour le balancement d'au moins une personne dans un plan sensiblement perpendiculaire au sol et ce, essentiellement, sous l'effet de l'actionnement d'un organe de commande par les pieds de cette personne.

Outre un support fixe tel un portique de suspension, un appareil de ce type comprend :
- au moins un siège supporté par une poutre située approximativement dans l'axe du dit siège,
- au moins deux suspentes rigides qui, sensiblement parallèles entre elles, sont reliées par des moyens d'articulation, d'une part, au support fixe et, d'autre part, à la poutre et ce, de manière à constituer avec ces éléments un parallélogramme déformable dans le plan perpendiculaire au sol dit plan de balancement.

Dans cet appareil :
- d'une part, chaque siège qui fait face à une suspente est situé sur la poutre à une distance de l'axe par lequel la dite poutre s'articule sur la suspente la plus proche qui correspond approximativement à la distance du siège de l'axe d'articulation des genoux de la majorité des utilisateurs de l'appareil lorsqu'ils seraient assis sur le siège considéré et,
- d'autre part, la suspente précitée se prolonge sous le plan du siège pour, en position d'équilibre de l'appareil, présenter, sensiblement à l'aplomb de l'articulation précitée, un organe d'appui pour les pieds de l'utilisateur.

Par cela, l'utilisateur peut, par le seul balancement controlé de ses jambes, générer et/ou entretenir le balancement recherché du siège puis ralentir le mouvement.

Dans cette action seule donc pratiquement travaille la partie de chacun des membres inférieurs de l'homme qui s'étend du genou au pied.

Bien que les appareils à mouvement pendulaire du type précité assurent leur fonction, on leur reproche toutefois de ne pas permettre à l'utilisateur de développer efficacement une action de poussée de ses membres inférieurs.

Un résultat que l'invention vise à obtenir est un appareil du type précité qui permette d'exploiter l'extension des membres inférieurs de chaque utilisateur notamment pour générer et/ou entretenir le mouvement pendulaire recherché.

A cet effet, l'invention a pour objet un appareil du type précité notamment caractérisé en ce que :
- d'une part, le prolongement présentant l'organe d'appui des pieds de l'utilisateur de ce siège est porté par la suspente la plus éloignée du dit siège et,
- d'autre part, ce prolongement de suspente est conformé de manière telle qu'en position d'équilibre de l'appareil, malgré sa liaison à une suspente éloignée du siège considéré, l'organe d'appui des pieds de l'utilisateur de ce siège soit ramené à l'aplomb du moyen d'articulation de la suspente la plus proche du siège intéressé.

L'invention sera bien comprise à l'aide de la description ci-après faite à titre d'exemple non limitatif en regard du dessin ci-annexé qui représente schématiquement :
- figure 1 : une vue de profil d'un appareil selon l'invention,
- figure 2 : l'appareil représenté sur la figure 1 en cours d'utilisation.

En se reportant au dessin, on voit un appareil 1 à mouvement pendulaire pour le balancement d'au moins une personne 2 dite utilisateur (silhouettée en traits fins) lequel balancement s'opère dans un plan globalement perpendiculaire au sol 3.

Bien que cela n'apparaisse pas de manière flagrante sur les dessins, le balancement peut être généré et/ou entretenu par l'action des pieds 4 de l'utilisateur sur un organe 5 d'appui.

Outre un support 6 tel un portique de suspension, l'appareil représenté comprend :
- au moins un siège 7 supporté par une poutre 8 d'axe longitudinal sensiblement parallèle au plan de balancement,
- au moins deux suspentes rigides 9 qui, généralement sensiblement parallèles entre elles, sont reliées par des moyens 10 d'articulation, d'une part, au support de suspension 6 et, d'autre part, à la poutre 8 et ce, de manière à constituer avec ces éléments un quadrilatère déformable tel un parallélogramme dans un plan approximativement parallèle à celui de balancement recherché, laquelle poutre formée d'au moins une membrure et/ou lesquelles suspentes peuvent être de tout type connu et notamment être chromées.

Dans ces appareils :
- d'une part, chaque siège 7 est situé sur la poutre 8 en vis à vis d'une suspente et à une distance de l'axe 11 du moyen 10 d'articulation de cette suspente sur la poutre qui correspond approximativement à la distance du siège de l'axe d'articulation des genoux 13 de la majorité des utilisateurs lorsqu'ils sont assis sur le siège 7 et,
- d'autre part, l'organe 5 d'appui des pieds 4 de l'utilisateur de chaque siège est porté par un prolongement 14 de suspente 9 qui, en position d'équilibre de l'appareil, présente cet organe d'appui 5 au droit des pieds 4 de l'utilisateur et sensiblement à l'aplomb du moyen 10 d'articulation le plus proche du siège considéré.

Selon l'invention :
- d'une part, au lieu d'être porté par la suspente 9 la plus proche de chaque siège, le prolongement 14 présentant l'organe 5 d'appui des pieds 4 de l'utilisateur de ce siège est porté par la suspente 9 la plus éloignée du dit siège et,
- d'autre part, ce prolongement 14 de suspente 9 est conformé de manière telle qu'en position d'équilibre de l'appareil, malgré sa liaison à une suspente éloignée du siège 7 considéré, l'organe 5 d'appui des pieds de l'utilisateur de ce siège soit ramené à l'aplomb du moyen 10 d'articulation de la suspente la plus proche du siège 7 intéressé.

De préférence, l'appareil comprend deux sièges en vis à vis et chacune des deux suspentes de cet appareil est pourvue d'un prolongement 14 conformé selon la caractéristique de l'invention.

Cette particularité technique permet à l'utilisateur de développer une réelle action génératrice de déformation du parallélogramme puisque l'organe d'appui peut être déplacé par l'extension des membres inférieurs du dit utilisateur.

En effet, chaque organe d'appui des pieds d'un utilisateur peut être effectivement éloigné de l'articulation du moyen qui jouxte le siège sur lequel se trouve l'utilisateur qui développe l'action contre le dit organe.

De préférence, chaque suspente porte une poignée 15 pour le maintien de chaque utilisateur.

## Revendications

1. Appareil (1) à mouvement pendulaire pour le balancement d'au moins une personne (2) dite utilisateur dans un plan globalement perpendiculaire au sol (3),
lequel appareil comprend un support (6) tel un portique de suspension et :
- au moins un siège (7) supporté par une poutre (8) d'axe longitudinal sensiblement parallèle au plan de balancement,
- au moins deux suspentes rigides (9) qui, sensiblement parallèles entre elles, sont reliées par des moyens (10) d'articulation, d'une part, au support de suspension (6) et, d'autre part, à la poutre (8) et ce, de manière à constituer avec ces éléments un quadrilatère, tel un parallélogramme, déformable dans le plan de balancement recherché,
dans lequel appareil :
- d'une part, chaque siège (7) est situé sur la poutre (8) en vis à vis d'une suspente et à une distance de l'axe (11) du moyen (10) d'articulation de cette suspente sur la poutre qui correspond approximativement à la distance du siège de l'axe d'articulation des genoux (13) de la majorité des utilisateurs lorsqu'ils sont assis sur le siège (7) et,
- d'autre part, l'organe (5) d'appui des pieds (4) de l'utilisateur de chaque siège est porté par un prolongement (14) de suspente (9) qui, en position d'équilibre de l'appareil, présente cet organe d'appui (5) au droit des pieds (4) de l'utilisateur et sensiblement à l'aplomb du moyen (10) d'articulation le plus proche du siège considéré.
cet appareil étant **CARACTERISE** en ce que :
- d'une part, le prolongement (14) présentant l'organe (5) d'appui des pieds (4) de l'utilisateur de ce siège est porté par la suspente (9) la plus éloignée du dit siège et,
- d'autre quart, ce prolongement (14) de suspente (9) est conformé de manière telle qu'en position d'équilibre de l'appareil, malgré sa liaison à une suspente éloignée du siège (7) considéré, l'organe (5) d'appui des pieds de l'utilisateur de ce siège soit ramené à l'aplomb du moyen (10) d'articulation de la suspente la plus proche du siège (7) intéressé.

## Patentansprüche

1. Pendelbewegungsvorrichtung (1) zum Schaukeln mindestens einer Person (1), des sogenannten Benutzers, in einer im wesentlichen zur Erde (3) senkrechten Richtung,
welche einen beispielsweise als Aufhängjoch ausgebildeten Träger (6) aufweist, sowie:
- mindestens einen Sitz (7), der sich auf einem Balken (8) mit einer zur Schaukelebene im wesentlichen parallelen Achse abstützt,
- mindestens zwei starre Hängeträger (9), die im wesentlichen parallel zueinander verlaufen und durch Anlenkeinrichtungen (10) einerseits mit dem Aufhängträger (6) und andererseits mit dem Balken (8) in der Weise verbunden sind, daß sie mit diesen zusammen ein in der gewünschten Schaukelebene verformbares Viereck, beispielsweise ein Parallelogramm, bilden,
wobei in der Vorrichtung:
- einerseits jeder Sitz (7) sich auf dem Träger (8) gegenüber einem Hängeträger und in einem Abstand von der Achse (11) der Anlenkeinrichtungen (10) des jeweiligen Hängeträgers auf dem Balken befindet, welcher in etwa dem Abstand zwischen den Knien (13) der Mehrzahl der Benutzer, wenn diese auf dem Sitz (7) Platz genommen haben, und dem Sitz der Anlenkachse entspricht, und
- andererseits das Element (5) zum Abstützen der Füße (4) des Benutzers auf jedem Sitz von einer Verlängerung (14) des Hängeträgers (9) getragen ist, der bei Gleichgewichtsstellung der Vorrichtung dieses Abstützelement (5) geradlinig unter den Füßen (4) des Benutzers und im wesentlichen senkrecht zur nächstgelegenen Anlenkeinrichtung (10) des betreffenden Sitzes hält,
dadurch **GEKENNZEICHNET,** daß:
einerseits die das Abstützelement (5) für die Füße (4) des Benutzers dieses Sitzes tragende Verlängerung (14) von dem vom Sitz am weitesten entfernten Hängeträger (9) getragen ist, und
- andererseits diese Verlängerung (14) des Hängeträgers (9) so geformt ist, daß bei Gleichgewichtsstellung der Vorrichtung trotz seiner Verbindung mit einem vom jeweiligen Sitz (7) entfernten Hängeträger das Abstützelement (5) für die Füße des Benutzers dieses Sitzes in eine Position senkrecht zur Anlenkeinrichtung (10) des dem jeweiligen Sitz (7) am nächsten liegenden Hängeträgers gebracht wird.

## Claims

1. Apparatus (1) with pendular motion for swinging at least one person (2), referred to as the user, in a plane generally perpendicular to the ground (3),
the said apparatus comprising a support (6) such as a suspension frame, and:
- at least one seat (7) supported by a beam (8) with a longitudinal axis substantially parallel to the plane of swinging,
- at least two rigid suspending members (9), substantially mutually parallel, connected by pivoting means (10) to the suspension support (6) and also to the beam (8), in such a manner as to form a quadrilateral with these members, such as a parallelogram, deformable in the plane of swinging sought,
and in the said apparatus:
- on the one hand, each seat (7) is positioned on the beam (8), facing a suspending member, and at a distance from the axis (11) of the pivoting means (10) of the said suspending member on the beam which corresponds approximately to the distance of the seat from the axis of articulation of the knees (13) of the majority of users when they are sitting on the seat (7), and
- on the other hard, the member (5) supporting the feet (4) of the user of each seat is carried by an extension (14) of the suspending member (9) which, when the device is in its balanced position, locates the supporting member (5) in a position at right angles to the feet (4) of the user and substantially vertical to the pivoting means (10) closest to the respective seat,
**characterised in that:**
- on the one hand, the extension (14), positioning the member (5) supporting the feet (4) of the user of the seat, is carried on the suspending member (9) which is furthest from the said seat, and
- on the other hard, the extension (14) of the suspending member (9) is constructed in such a manner that, when the apparatus is in its balanced position, the supporting member (5) for the feet of the user of the said seat (7) - in spite of its connection to a suspending member at a distance from the appropriate seat (7) - is returned to a position vertical to the pivoting means (10) of the suspending member closest to the appropriate seat (7).
